# EUROPÄISCHE PATENTSCHRIFT

(11) **EP 0 222 736 B1**
(45) Veröffentlichungstag und Bekanntmachung des Hinweises auf die Patenterteilung: **24.04.1991**
(21) Anmeldenummer: 86890310.5
(22) Anmeldetag: 12.11.1986
(51) Int. Cl.: B65D 41/06, A62C 13/76, F17C 13/12

(54) **Bajonettverschluss für Behälter**
Bayonet lock for a container
Joint à baionnette pour couvercle d'extincteur

(30) Priorität: 12.11.1985 AT 3285/85
(43) Veröffentlichungstag der Anmeldung: 20.05.1987
(73) Patentinhaber: Österreichische Feuerschutz Gesellschaft m.b.H., 1030 Wien (AT)
(72) Erfinder: Cap, Rainer, A-1110 Wien (AT); Fichtinger, Franz, A-2410 Hainburg (AT)
(74) Vertreter: Haffner, Thomas M., Dr.

(56) Entgegenhaltungen:
- CH-A- 516 446
- GB-A- 1 047 122
- GB-A- 1 104 001
- GB-A- 1 302 202
- US-A- 2 665 028
- US-A- 4 444 327

## Beschreibung

Die Erfindung bezieht sich auf einen Bajonettverschluß für Behälter mit einem starr mit dem Rand der Behälteröffnung verbundenen Ring und einem mit dem Ring durch radiale Klauen und Ausnehmungen formschlüssig in Eingriff bringbaren Deckel zum druckfesten Schließen des Behälters, wobei der Deckel eine Armatur für das Ausbringen von unter Druck stehendem Behälterinhalt aufweist.

Bajonettverschlüsse für Behälter werden in vielen Bereichen mit Erfolg verwendet. Im Zusammenhang mit Feuerlöschgeräten ist es in der Regel aus Sicherheitsgründen vorgezogen worden, einen Deckel auf den Behälterrand aufzuschrauben, um auf diese Weise ein rasches öffnen des Deckels zu Verhindern. Nachteilig bei derartigen Schraubverschlüssen ist jedoch die Tatsache, daß die auf diese Weise verschlossenen Behälter in der Regel erst bei Auftreten eines Innendruckes vollständig dichten und daß weiters im Falle eines bestehenden Restdruckes im Inneren des Behälters die Gewindegänge beim Aufschrauben soweit gegeneinander gepreßt werden, daß ein sicherer Druckausgleich nicht ohne weiteres gewährleistet ist. Ein Schraubverschluß kann somit bei bestehendem Restdruck im Inneren immer noch zu einem unbeabsichtigten, schlagartigen Abheben nach Verlassen des letzten Gewindeganges führen.

Aus der US-A-2 665 028 ist ein Verschluß für Tanks oder ähnliche Behälter bekanntgeworden, wobei eine den Verschlußdeckel übergreifende Klaue in Ausnehmungen am Außenumfang eines in die Behälteröffnung eingeschraubten Rohrstutzens eingreift und der Deckel durch Verdrehen der Klaue in den Ausnehmungen gehalten wird. Eine integrierte Armatur zum Ausbringen des Behälterinhalts ist bei diesem Verschluß nicht vorgesehen.

Die Erfindung zielt nun darauf ab, einen Bajonettverschluß der eingangs genannten Art, wie er insbesondere für Geräte, welche ähnlich einem Feuerlöschgerät unter Druck setzbar sind und über eine entsprechende Armatur das Ausbringen des Behälterinhaltes unter Druck erlauben, so weiterzubilden, daß der Behälter rasch und sicher geöffnet werden kann, um ein neuerliches Befüllen zu ermöglichen und daß der Behälter im drucklosen Zustand ebenso wie in einem Zustand, bei welchem der Behälterinhalt unter Druck gesetzt ist, vollständige Dichtheit gewährleistet. Dies wird insbesondere im Zusammenhang mit gesundheitsschädigenden oder anderweitig bedenklichen Behälterinhalten für die Lagerung und den Transport erforderlich. Zur Lösung dieser Aufgabe besteht der erfindungsgemäße Bajonettverschluß im wesentlichen darin, daß die radialen Ausnehmungen in Umfangsrichtung abgestuft ausgebildet sind, wobei die Abstufungen in axialer Richtung des Verschlußes beabstandet ausgebildet sind, daß der mit dem Rand der Öffnung starr verbundene Ring eine innenliegende, zylindrische oder zum Behälterinneren konisch zulaufende Mantelfläche begrenzt ist, daß mit dem Deckel ein in die Mantelfläche beim Schließen eintauchender rohrförmiger Ansatz verbunden ist, daß der rohrförmige Ansatz eine in Umfangsrichtung verlaufende Dichtung aufweist, daß der Ring eine radiale Entlastungsbohrung und/oder -nut aufweist und daß die Dichtung bei Eingriff der Klauen in die erste Stufe der Ausnehmungen über die Entlastungsbohrung und/oder -nut eine druckentlastende Verbindung mit dem Behälterinneren freigibt und in der zweiten Stufe der Ausnehmungen die Entlastungsbohrung und/oder -nut druckfest verschließt. Dadurch, daß abweichend von den bekannten Ausbildungen mit Schraubverschlüssen ein Bajonettverschluß gewählt wird, wird zunächst sichergestellt, daß das Öffnen und Schließen relativ rasch vor sich gehen kann. Um nun ein gefahrloses Wiederbefüllen zu ermöglichen, ist die Ausbildung so getroffen, daß der Verschlußdeckel zunächst ohne nennenswerten Kraftaufwand in eine erste Stellung gebracht werden kann, aus welcher er bei Bestehen eines Restdruckes selbsttätig einen kurzen Hub nach außen durchführt, wobei gleichzeitig bei diesem Hub ein Druckausgleich in radialer Richtung nach außen erfolgen kann, so daß gegebenenfalls noch enthaltene Druckflüssigkeit oder Druckgase seitlich abströmen. Erst in weiterer Folge wird bei einem weiteren Verdrehen aufgrund der abgestuften und in axialer Richtung beabstandeten Ausbildung der Ausnehmungen der Deckel vollständig freigegeben, wobei, um in der ersten Stufe sicherzustellen, daß tatsächlich der Druckausgleich hinreichend rasch und sicher erfolgt, die Ausbildung so getroffen ist, daß ein rohrförmiger Ansatz, welcher in das Innere des Behälters eintaucht und mit einer innenliegenden, zylindrischen oder zum Behälterinneren konisch zulaufenden Mantelfläche zusammenwirkt, eine in Umfangsrichtung verlaufende Dichtung aufweist, welche bei dem Hub des Deckels bis zur ersten Stufe eine radiale Entlastungsbohrung und/oder -nut freigibt. In diesem Zustand wird somit der Druckausgleich erzielt, wobei diese Ausbildung gleichzeitig sicherstellt, daß der Behälter auch ohne Druck durch die in Umfangsrichtung verlaufende Dichtung beim Schließen des Deckels unmittelbar dicht verschlossen ist. Um die Wirkung dieser in Umfangsrichtung verlaufenden Dichtung auch bei zunehmender Abnützung der Dichtung sicherzustellen, ist die innenliegende Mantelfläche, in welche der rohrförmige Ansatz mit der Dichtung eintauchen soll, von einer zylindrischen oder einer zum Behälterinneren konisch zulaufenden Kegelfläche gebildet. Bei einer konisch zulaufenden Mantelfläche wird durch den Schließhub gleichzeitig eine entsprechende Anpressung der Dichtung an die umgebende Wandung sichergestellt und die Dichtheit im drucklosen Zustand ebenso sichergestellt wie im Zustand unter Druckbeaufschlagung.

In besonders einfacher Weise kann der Deckel einwärtsspringende Klauen und der Ring an seinem Außenumfang die abgestuften Ausnehmungen aufweisen.

Um die Schließlage des Deckels zu sichern und einer unbeabsichtigten Öffnung des Deckels entgegenzuwirken, ist die Ausbildung mit Vorteil so getroffen, daß der Deckel einen federbelasteten lösbaren radialen Verriegelungsstift trägt, welcher mit einer Ausnehmung des Ringes in der Schließlage verrastbar ist. In besonders einfacher Weise kann hiebei die Ausnehmung des Ringes zum Verrasten des Verriegelungsstiftes von der Entlastungsbohrung und/oder -nut gebildet sein.

Um sicherzustellen, daß der Deckel immer nur in einer korrekten Position angesetzt wird, in welcher nach einem kurzen Drehweg auch eine entsprechende Verriegelung auftritt, ist die Ausbildung mit Vorteil so getroffen, daß die Klauen des Deckels in ungleichen Zentriwinkeln über den Umfang verteilt angeordnet sind, wobei vorzugsweise in der Ansetzstellung des Deckels zum Verschwenken desselben in eine erste, der ersten Stufe der Ausnehmungen entsprechende Lage auf den Außemumfang des Ringes eine Schrägfläche, vorzugsweise mit in radialer Richtung weisenden Erzeugenden, in axialer Richtung fluchtend mit dem Verriegelungsstift angeordnet ist, und der Verriegelungstift bei Verdrehen des Deckels an der Außenseite des Ringes abgestützt ist. Auf diese Weise wird beim Ansetzen des Deckels, welche durch die Verteilung der Klauen im ungleichen Zentriwinkel über den Umfang nur in einer bestimmten Stellung möglich ist, sichergestellt, daß unmittelbar nach dem Ansetzen der Verriegelungsstift nach außen gedrückt wird und erst bei Erreichen der der Verriegelungsstellung entsprechenden Lage der Verriegelungsstift in die hiefür vorgesehene Ausnehmung einrastet.

Um den Druckausgleich nach dem Anheben des Deckels auf die erste Stufe der Ausnehmung zu beschleunigen, weist der Deckel mit Vorzug oberhalb der Ebene der Klauen wenigstens eine weitere radiale Entlastungsbohrung auf. Sobald beim Anheben des Deckels, die mit dem rohrförmigen Ansatz verbundene, in Umfangsrichtung verlaufende Dichtung die Entlastungsbohrung bzw. Entlastungsnut freigibt, kann das über diese Entlatungsbohrung bzw. Entlastungsnut austretende Medium über die radiale Bohrung des Deckels ungehindert entweichen, wobei auch die Richtung, in welche das Medium entweicht, durch die Entlastungsbohrung vorgegeben ist.

Mit Vorzug ist die Ausbildung so getroffen, daß je drei Klauen und abgestufte Nuten bzw. Ausnehmungen vorgesehen sind.

Die Erfindung wird nachfolgend an Hand eines in der Zeichnung dargestellten Ausführungsbeispieles näher erläutert. In dieser zeigen Fig.1 einen erfindungsgemäßen Bajonettverschluß zur Verwendung in einem Feuerlöscher; Fig.2 den starr mit dem Behälter verbundenen Ring in der Draufsicht und Fig.3, 4, 5 Schnitte nach den Linien III-III, IV-IV, V-V der Fig. 2; Fig.6 den Ring in aufgerolltem Zustand; Fig.7 den Deckel des Verschlusses in der Draufsicht; Fig.8 einen Schnitt längs der Linie VIII-VIII der Fig.7 und Fig.9 einen Schnitt längs der Linie IX-IX der Fig.7 mit eingesetztem Ansatz.

In Fig.1 wird ein Bajonettverschluß 1 zum druckdichten Abschluß eines Feuerlöschers 2 verwendet. Der Deckel 3 des Verschlusses 1 weist eine Armatur 4 für das Ausbringen des unter Druck stehenden Behälterinhaltes auf. Am Außenumfang des Deckels 3 ist ein radialer Verriegelungsstift 5 angeordnet, der durch eine Blattfeder 6 über Schrauben 7 vorgespannt ist und ein unbeabsichtigtes Öffnen des Behälters verhindern soll.

In Fig.2 ist der mit dem Rand der Öffnung des Behälters 2 starr verbundene Ring 8 dargestellt, der zusammen mit dem Deckel 3 den Bajonettverschluß 1 bildet. Auf dem Ring 8 sind radiale Ausnehmungen 9 angeordnet, die abgestuft ausgebildet sind, wie dies durch die strichlierten Linien angedeutet ist. Zusätzlich weist der Ring 8 eine Entlastungsnut 10 auf, die derart angeordnet ist, daß beim formschlüssigen Eingriff des Deckels 3 mit dem Ring 8 in der ersten Stufe der Ausnehmungen 9 die Entlastungsnut 10 freigegeben wird und erst in der zweiten Stufe dichtend überschliffen wird. Zusätzlich ist am Ring 8 eine Schrägfläche 11 in der Ansatzstellung des Deckels 3 am Ring 8 in axialer Richtung fluchtend mit dem Verriegelungsstift 5 angeordnet. Die Entlastungsnut 10 dient gleichzeitig als Einrastöffnung für den Verriegelungsstift 5, wenn der Deckel 3 in der zweiten Stufe der Ausnehmungen 9 bis zu deren Anschlag verdreht wird. zum zusätzlichen Zentrieren des Deckels 3 im Ring 8 weist der Ring 8 oben an seinem Innenumfang eine abgesetzte Fläche 12 auf.

In den Fig. 3, 4, 5, 6 wurden die Bezugszeichen der Fig.2 beibehalten. In Fig .3 ist deutlich die erste Stufe einer Ausnehmung 9 zu erkennen, wobei eine Darstellung gewählt wurde, in der der Deckel 3 nicht mehr nur durch Bewegung in axialer Richtung entfernbar ist. Zur Erleichterung der starren Verbindung des Ringes 8 mit dem Behälter 2 weist der Ring 8 auch an seiner Unterseite eine abgesetzte Fläche 13 auf. Der öffnungsdurchmesser a auf der Oberseite des Ringes 8 übersteigt den Durchmesser b auf seiner Unterseite und es ergibt sich somit eine zum Behälterinneren konisch zulaufende Kegelfläche als innere Mantelfläche 14 des Ringes 8. Fig.4 zeigt eine zweite Stufe einer Ausnehmung 9 und darüber angeordnet die Schrägfläche 11. Fig .5 zeigt einen Schnitt durch die Entlastungsnut 10 des Ringes 8, deren Tiefe c jedenfalls geringer ist als der Abstand d von der Oberkante der zweiten Stufe der Ausnehmung 9 bis zur Oberkante des Ringes 8, um einen dichtenden Abschluß beim Einrasten des Deckels 3 in der zweiten Stufe der Ausnehmungen 9 über eine am Deckel angeordnete Dichtung, die an die Mantelfläche 14 des Ringes 8 angepreßt wird, zu gewährleisten. In der aufgerollten Darstellung des Ringes 8 in Fig.6 sind deutlich die abgestuften Ausnehmungen 9 zu Aufnahme der Klauen des Deckels 3 zu erkennen. Der ungleiche Abstand e, f zwischen den Ausnehmungen entspricht den ungleichen Zentriwinkeln der am Deckel angeordneten Klauen. Die Höhe der Stufen der Ausnehmungen 9 ist mit g bezeichnet.

In Fig.7 sind am Deckel 3 strichliert Klauen 15 angedeutet, die mit den Ausnehmungen 9 des Ringes 8 formschlüssig in Eingriff bringbar sind. Die Klauen 15 sind in ungleichen Zentriwinkeln ∝ und ß am Umfang des Deckels 3 angeordnet, wodurch gewährleistet wird, daß der Deckel 3 nur in einer Stellung in die ebenfalls in ungleichen Abständen e, f am Ring 8 angebrachten Ausnehmungen 9 aufgesetzt werden kann. 16 bezeichnet die Bohrung für die Aufnahme des Verriegelungsstiftes 5 und 17 Bohrungen zur Festlegung der Schrauben 7 zur Vorspannung des Verriegelungsstiftes über die Blattfeder. Die zentrale Öffnung 18 des Deckels 3 dient zur Aufnahme eines rohrförmigen Ansatzes, der in das Behälterinnere ragt.

Fig.8 zeigt eine am Deckel 3 einwärtsspringende Klaue 15, deren Höhe h kleiner gleich der Höhe g einer Stufe der Ausnehmungen 9 ist. 16 bezeichnet wiederum die Bohrung zur Durchführung des Verriegelungsstiftes 5.

Fig.9 zeigt den Deckel 3 mit dem rohrförmigen Ansatz 19, der beim Verschließen des Deckels in das Innere des Behälters ragt. Die abgesetzte Fläche 20 des Ansatzes 19 ermöglicht mit der abgesetzten Fläche 12 des Ringes 8 eine genaue Zentrierung des Deckels im Ring 8. Mittels der Dichtung 21, das an die konische Mantelfläche 14 des Ringes 8 anpreßbar ist, wird beim formschlüssigen Eingriff der Klauen 15 in die zweite Stufe der Ausnehmungen 9 ein dichtender Abschluß des Behälters 2 erreicht. Der Abstand k der Dichtung 21 von der Unterkante des Deckels 3 muß hiebei größer als die Tiefe c der Entlastungsnut 10 gewählt werden, um einen sicheren Abschluß zu gewährleisten. Der Abstand k muß jedoch geringer sein als c und g, um bei einem Anheben des Deckels 3 von der zweiten in die erste Stufe der Ausnehmungen 9, wobei diese Verschiebebewegung genau der Stufenhöhe g entspricht, eine zumindest teilweise Öffnung der Entlastungsnut 10 sicherzustellen und auf diese Weise einen etwaigen Druckausgleich zu ermöglichen.

## Patentansprüche

1. Bajonettverschluß für Behälter (2) mit einem starr mit dem Rand der Behälteröffnung verbundenen Ring (8) und einem mit dem Ring (8) durch radiale Klauen (15) und Ausnehmungen (9) formschlüssig in Eingriff bringbaren Deckel (3) zum druckfesten Schließen des Behälters (2), wobei der Deckel (3) eine Armatur (4) für das Ausbringen von unter Druck stehendem Behälterinhalt aufweist, dadurch gekennzeichnet, daß die radialen Ausnehmungen (9) in Umfangsrichtung abgestuft ausgebildet sind, wobei die Abstufungen in axialer Richtung des Verschlußes beabstandet ausgebildet sind, daß der mit dem Rand der Behälteröffnung starr verbundene Ring (8) eine innenliegende, zylindrische oder zum Behälterinneren konisch zulaufende Mantelfläche (14) begrenzt, daß mit dem Deckel (3) ein in die Mantelfläche (14) beim Schließen eintauchender rohrförmiger Ansatz (19) verbunden ist, daß der rohrförmige Ansatz (19) eine in Umfangsrichtung verlaufende Dichtung (21) aufweist, daß der Ring (8) eine radiale Entlastungsbohrung und/oder -nut (10) aufweist und daß die Dichtung (21) bei Eingriff der Klauen (15) in die erste Stufe der Ausnehmungen (9) über die Entlastungsbohrung und/oder -nut (10) eine druckentlastende Verbindung mit dem Behälterinneren freigibt und in der zweiten Stufe der Ausnehmungen (9) die Entlastungsbohrung und/oder -nut (10) druckfest verschließt.

2. Bajonettverschluß nach Anspruch 1, dadurch gekennzeichnet, daß der Deckel (3) einwärtsspringende Klauen (15) und der Ring (8) an seinem Außenumfang die Ausnehmungen (9) aufweist.

3. Bajonettverschluß nach Anspruch 1 oder 2, dadurch gekennzeichnet, daß der Deckel (3) einen federbelasteten, lösbaren radialen Verriegelungsstift (5) trägt, welcher mit einer Ausnehmung des Ringes (8) in der Schließlage verrastbar ist.

4. Bajonettverschluß nach Anspruch 3, dadurch gekennzeichnet, daß die Ausnehmung des Ringes (8) zum Verrasten des Verriegelungsstiftes (5) von der Entlastungsbohrung und/oder -nut (10) gebildet ist.

5. Bajonettverschluß nach einem der Ansprüche 2 bis 4, dadurch gekennzeichnet, daß die Klauen (15) des Deckels (3) in ungleichen Zentriwinkeln (∝,ß) über den Umfang verteilt angeordnet sind.

6. Bajonettverschluß nach einem der Ansprüche 3 bis 5, dadurch gekennzeichnet, daß in der Ansetzstellung des Deckels (3) zum Verschwenken desselben in eine erste, der ersten Stufe der Ausnehmungen (9) entsprechende Lage auf dem Außenumfang des Ringes (8) eine Schrägfläche (11), vorzugsweise mit in radialer Richtung weisenden Erzeugenden, in axialer Richtung fluchtend mit dem Verriegelungsstift (5) angeordnet ist und daß der Verriegelungsstift (5) bei Verdrehen des Deckels (3) an der Außenseite des Ringes (8) abgestützt ist.

7. Bajonettverschluß nach einem der Ansprüche 2 bis 6, dadurch gekennzeichnet, daß der Deckel (3) oberhalb der Ebene der Klauen (15) wenigstens eine weitere radiale Entlastungbohrung aufweist.

8. Bajonettverschluß nach einem der Ansprüche 1 bis 7, dadurch gekennzeichnet, daß je drei Klauen (15) und abgestufte Nuten bzw. Ausnehmungen (9) vorgesehen sind.

## Claims

1. A bayonet closure for containers (2) with a ring (8) rigidly connected to the rim of the opening of the container and with a lid (3) capable of being brought via radial claws (15) and recesses (9) into key-fit engagement with the ring (8) for the pressure-tight closure of the container (2), wherein the lid (3) has an instrument (4) for the extraction of the pressurised contents of the container, characterised in that the radial recesses (9) are formed in a circumferentially stepped manner with the steps spaced in the axial direction of the closure; in that the ring (8) rigidly connected to the rim of the opening of the container forms the boundary of an internally-disposed mantle surface (14) which is cylindrical or which extends conically towards the interior of the container; that a tubular extension (19) is connected to the lid (3) and dips on closure into the mantle surface (14); that the tubular extension (19) has a circumferentially extending seal (21); that the ring (8) has a radial relief bore and/or nut (10) and that on engagement of the claws (15) into the first step of the recesses (9) the seal (21) uncovers a pressure-relieving connection with the interior of the container via the relief bore and/or nut (10) and pressure-tightly seals the relief bore and/or nut (10) in the second step of the recesses (9).

2. A bayonet closure according to claim 1, characterised in that the lid (3) has inwardly projecting claws (15) and the ring (8) has the recesses (9) on its outer periphery.

3. A bayonet closure according to claim 1 or 2, characterised in that the lid (3) carries a spring-loaded, releasable radial locking pin (5) which can be latched in the closure position into a recess of the ring (8).

4. A bayonet closure according to claim 3, characterised in that the recess of the ring (8) is formed for latching the locking pin (5) from the relief bore and/or nut (10).

5. A bayonet closure according to one of claims 2 to 4, characterised in that the claws (15) of the lid (3) are distributed over the periphery in unequal central angles (α,β).

6. A bayonet closure according to one of claims 3 to 5, characterised in that in the application position of the lid (3), an inclined surface (11), preferably with a radially extending generatrix, is arranged in axial alignment with the locking pin (5), for tilting the lid into a first position on the outer periphery of the ring (8) corresponding to the first step of the recesses; and that the locking pin (5) is supported on the outside of the ring (8) on annular displacement of the lid (3).

7. A bayonet closure according to one of claims 2 to 6, characterised in that above the plane of the claws (5) the lid (3) has at least one further radial relief bore.

8. A bayonet closure according to one of claims 1 to 7, characterised in that respectively three claws (15) and stepped grooves or recesses (9) are provided.

## Revendications

1. Joint à baïonnette pour récipient (2) comportant un anneau (8) relié de façon rigide au bord de l'orifice de récipient et un couvercle (3) qui peut être amené à saisir en engagement positif l'anneau (8) au moyen de griffe radiales (15) et d'évidements radiaux (9) afin de fermer d'une manière résistant à la pression le récipient (2), le couvercle (3) comportant un ensemble de soupape (4) pour la distribution du contenu du récipient maintenu sous pression, caractérisé en ce que les évidements radiaux (9) sont réalisés par degrés dans la direction périphérique, les degrés étant réalisés à distance l'un de l'autre dans la direction axiale de la fermeture, en ce que l'anneau (8) relié de façon rigide au bord de l'orifice de récipient limite une surface d'enveloppe (14) située à l'intérieur, cylindrique ou conique en direction de l'intérieur du récipient, en ce qu'un appendice tubulaire (19), plongeant dans la surface d'enveloppe (14) lors de la fermeture, est relié au couvercle (3), en ce que l'appendice tubulaire (19) présente un joint (21) disposé en direction périphérique, en ce que l'anneau (8) comporte un alésage radial et/ou une rainure (10) de décharge, et en ce que le joint (20) libère une liaison de décharge de pression avec l'intérieur du récipient, par l'intermédiaire de l'alésage et/ou de la rainure (10) de décharge, lors de la pénétration des griffes (15) dans le premier degré des évidements, et en ce qu'il ferme d'une façon résistant à la pression l'alésage et/ou la rainure (10) de décharge au deuxième degré des évidements (9).

2. Fermeture à baïonnette selon la revendication 1, caractérisée en ce que le couvercle (3) comporte des griffes (15) sollicitées élastiquement vers l'intérieur et en ce que l'anneau (8) comporte les évidements (9) sur sa périphérie extérieure.

3. Fermeture à baïonnette selon la revendication 1 ou 2, caractérisée en ce que le couvercle (3) porte une tige de verrouillage (5) sollicitée élastiquement, qui peut être libérée radialement et peut, dans la position de fermeture, être encliquetée avec un évidement de l'anneau (8).

4. Fermeture à baïonnette selon la revendication 3, caractérisée en ce que l'évidement de l'anneau (8) destiné à l'encliquetage de la tige de verrouillage (5) est constitué par l'alésage et/ou la rainure (10) de décharge.

5. Fermeture à baïonnette selon l'une des revendications 2 à 4 , caractérisée en ce que les griffes (15) du couvercle (3) sont disposées en étant réparties sur la périphérie selon des angles au centre inégaux (a, ß).

6. Fermeture à baïonnette selon l'une des revendications 3 à 5, caractérisée en ce que, dans la Position de mise en place du couvercle (3), en vue du pivotement de ce dernier dans une première position sur la périphérie extérieure de l'anneau (8) correspondant au premier degré des évidements (9), une surface oblique (11), comportant de préférence des génératrices orientées en direction radiale, est disposée en affleurement, en direction axiale, avec la tige de verrouillage (5) et en ce que la tige de verrouillage (5) s'appuie sur le côté extérieur de l'anneau (8) lors de la rotation du couvercle (3).

7. Fermeture à baïonnette selon l'une des revendications 2 à 6, caractérisée en ce que le couvercle (3) présente, au-dessus du plan des griffes (15), au moins un autre alésage radial de décharge.

8. Fermeture à baïonnette selon l'une des revendications 1 à 7, caractérisée en ce que trois griffes (15) et trois rainures ou évidements (9) à degrés sont respectivement prévus.
